# EUROPÄISCHE PATENTSCHRIFT

(11) **EP 0 565 482 B1**
(45) Veröffentlichungstag und Bekanntmachung des Hinweises auf die Patenterteilung: **22.01.1997**
(21) Anmeldenummer: 93810143.3
(22) Anmeldetag: 26.02.1993
(51) Int. Cl.: B25D 17/08

(54) **Werkzeug und Werkzeugaufnahme für Handwerkzeuggeräte**
Tool and toolholder for handtools
Outil et porte-outil pour des outils à main

(30) Priorität: 06.04.1992 DE 4211533
(43) Veröffentlichungstag der Anmeldung: 13.10.1993
(73) Patentinhaber: HILTI Aktiengesellschaft, 9494 Schaan (LI)
(72) Erfinder: Kleine, Werner, Dipl.-Ing., W-2807 Achim-Uesen (DE)
(74) Vertreter: Wildi, Roland

(56) Entgegenhaltungen:
- EP-A- 0 181 093
- DE-A- 2 551 125
- DE-A- 2 640 767
- DE-U- 9 013 190

## Beschreibung

Die Erfindung betrifft ein Werkzeug und eine Werkzeugaufnahme für dem Meisseln und Schlagbohren dienende Handwerkzeuggeräte, wobei die Werkzeugaufnahme feste Drehmitnehmer und radial verschiebbare Verriegelungskörper aufweist und das Werkzeug mit einem Einspannschaft versehen ist, der mindestens zwei zum freien Ende hin offene Drehmitnahmenuten bzw. - flächen und mindestens eine beidseitig geschlossene Verriegelungsnut bzw. -fläche aufweist und wobei die Drehmitnahmenuten bzw. -flächen einander im wesentlichen gegenüberliegen und gegenüber den Verriegelungsnuten bzw. -flächen zur Umfangsfläche des Einspannschaftes hin eine grössere Öffnungsfläche aufweisen und über die Umfangsfläche des Einspannschaftes insgesamt vier Verriegelungs- und Drehmitnahmenuten bzw. -flächen vorgesehen sind.

Aus der DE-PS 25 51 125 ist ein Werkzeug sowie eine Werkzeugaufnahme der vorgenannten Art bekannt. Bei dieser bekannten Einrichtung dienen die Drehmitnehmer der Uebertragung des Drehmomentes und die Verriegelungskörper sorgen für die axiale Halterung des Werkzeuges in der Werkzeugaufnahme. Die Verriegelungsnuten für die Verriegelungskörper haben bei diesem bekannten Werkzeug gegenüber den Drehmitnahmenuten für die Drehmitnehmer eine wesentlich grössere Oeffnungsfläche zur Umfangsfläche des Einspannschaftes hin.

Ein weiteres Werkzeug und eine Werkzeugaufnahme für dem Meisseln und Schlagbohren dienende Handwerkzeuggeräte sind aus der DE-U-90 13 190 bekannt, wobei zum freien Ende des Einspannschaftes hin zwei einander gegenüberliegende, offene Drehmitnahmenuten und zwei einander gegenüberliegende, beidseitig geschlossene Verriegelungsnuten vorgesehen sind. Die Drehmitnahmenuten für Drehmitnehmer der Werkzeugaufnahme weisen zur Umfangsfläche des Einspannschaftes hin eine grössere Öffnungsfläche auf als die Verriegelungsnuten für radial verschiebbare Verriegelungskörper der Werkzeugaufnahme. Die Öffnungsflächen der Drehmitnahmenuten und der Verriegelungsnuten sind untereinander jeweils gleich gross.

Die vorgenannte Art der Dimensionierung des Einspannschaftes ist aus der Sicht der Beanspruchung im Arbeitseinsatz ungeeignet. Während des Arbeitseinsatzes der Werkzeuge unterliegen nur die Drehmitnehmer im Zusammenwirken mit den Drehmitnahmenuten einer Beanspruchung, welche durch das zu übertragende Drehmoment hervorgerufen wird. Ein solches Drehmoment entsteht sowohl beim Schlagbohren als auch beim Meisseln, da selbst bei einem Meissel durch dessen Führung hervorgerufene Drehmomente auftreten. Dagegen haben während des Arbeitseinsatzes die Verriegelungskörper im Zusammenwirken mit den Verriegelungsnuten keine aktive Funktion, sondern sie verhindern lediglich vor oder nach Beendigung des Arbeitseinsatzes ein Herausfallen des Werkzeuges aus der Werkzeugaufnahme. Ein starker Verschleiss sowohl der Werkzeuge als auch der Werkzeugaufnahme, welcher durch die zu schwache Dimensionierung der im Arbeitseinsatz effektiv beanspruchten Teile (Drehmitnahmenuten und Drehmitnehmer) hervorgerufen wird, ist damit die Folge.

Der Erfindung liegt die Aufgabe zugrunde, ein Werkzeug und eine Werkzeugaufnahme zu schaffen, welche dank einer geeigneten Dimensionierung von Drehmitnehmer und Drehmitnahmenuten bzw. -flächen wenig verschleissanfällig sind.

Erfindungsgemäss wird die Aufgabe dadurch gelöst, dass alle Verriegelungs- und Drehmitnahmenuten bzw. -flächen untereinander jeweils unterschiedliche Öffnungsflächen aufweisen und die Nuten bzw. Flächen mit den kleinsten, untereinander unterschiedlichen Öffnungsflächen einander im wesentlichen gegenüberliegen.

Dank der erfindungsgemässen Ausbildung besteht die Möglichkeit, die Drehmitnehmer der Werkzeugaufnahme wesentlich stärker zu dimensionieren. Aufgrund einer ebenfalls entsprechend grösseren Dimensionierung der Drehmitnahmenuten bzw. -flächen ist ein entsprechender Einsatz dieser Werkzeuge in Werkzeugaufnahmen mit solch stärker dimensionierten Drehmitnehmern gewährleistet. Darüber hinaus ist auch ein Einsatz der erfindungsgemäss ausgebildeten Werkzeuge in Werkzeugaufnahmen gewährleistet, welche sowohl aus der Sicht der Anzahl als auch aus der Sicht der Dimensionierung asymmetrische Drehmitnehmer aufweisen. Diesbezüglich sind insbesondere Werkzeugaufnahmen bekannt, bei welchen ein Drehmitnehmer zwei Drehmitnehmern gegenüberliegt. Es ist somit auch der Einsatz der erfindungsgemässen Werkzeuge in solche Werkzeugaufnahmen sichergestellt.

Eine geeignete Möglichkeit zur Dimensionierung sowohl der Werkzeuge als auch der Werkzeugaufnahmen bietet sich zweckmässigerweise, wenn die in Umfangsrichtung des Einspannschaftes gemessene Erstreckung der grössten Oeffnungsfläche etwa das 1,5- bis 2,5-fache der entsprechenden Erstreckung der kleinsten Oeffnungsfläche beträgt. Diese Dimensionierungsverhältnisse stellen einen universellen Einsatz in Werkzeugaufnahmen der vorstehend genannten Art sicher.

Hinsichtlich der formlichen Ausgestaltung von Drehmitnahmenut bzw. -fläche bestehen verschiedene Variationsmöglichkeiten. So ist es möglich, im Querschnitt eine im wesentlichen kreisringsektorförmige oder eine im wesentlichen kreisabschnittförmige Gestaltung vorzusehen. Dabei besteht eine Variationsmöglichkeit auch derart, dass die Formen alle gleich oder untereinander unterschiedlich sein können.

Ebenso bestehen Variationsmöglichkeiten in der Ausbildung des Grundes sowohl der Drehmitnahmenuten bzw. -flächen als auch der Verriegelungsnuten bzw. -flächen. So kann der Grund konkav oder konvex gewölbt sein oder er kann im wesentlichen tangential verlaufen. Insbesondere beim Grund der Verriegelungsnuten bzw. -flächen bietet sich eine konkave Wölbung an, da die Werkzeugaufnahmen zumeist radial verschiebbare Kugeln oder entsprechend kuppenförmig ausgebildete Riegel aufweisen. So bietet sich eine bevorzugte Kombinationsmöglichkeit an, in dem die Verriegelungsnuten bzw. -flächen konkav und die Drehmitnahmenuten bzw. -flächen konvex gewölbt sind. Das Vorsehen eines tangential verlaufenden Grundes, beispielsweise bei den Drehmitnahmenuten bzw. -flächen hat den Vorteil, dass eine grosse Variationsmöglichkeit in der Ausbildung der damit zusammenwirkenden Drehmitnehmer der Werkzeugaufnahme geschaffen wird. Der Vorteil dieser grossen Variationsmöglichkeit hebt den - allerdings nur geringfügigen - Nachteil der Verkleinerung von Uebertragungsflächen für das Drehmoment wieder auf. Ein konvex verlaufender Grund hat den Vorteil, dass dadurch der Restquerschnitt des Einspannschaftes nur wenig geschwächt wird.

Zur Gewährleistung einer einwandfreien Uebertragung des Drehmomentes ist in bevorzugter Weise die in Umfangsrichtung gesehene Uebertragungsfläche zumindest bei einem Teil der Drehmitnahmenuten bzw. -flächen durchgehend ausgebildet, dh diese Fläche ist nicht durch irgendwelche Absätze unterbrochen, wie etwa durch in Werkzeuglängsrichtung verlaufende Stufen, Kerben oder dergleichen. Eine solche durchgehende Uebertragungsfläche wirkt sich zudem vorteilhaft auf das Verschleissverhalten bei den Drehmitnehmern der Werkzeugaufnahme aus.

Um im Hinblick auf das zu übertragende Drehmoment möglichst eine grosse Summe an Uebertragungsflächen zur Verfügung zu stellen, ist zweckmässigerweise nur eine Verriegelungsnut bzw. -fläche vorgesehen. Dies hat den Vorteil, dass drei Drehmitnahmenuten bzw. -flächen am Einspannschaft zur Verfügung gestellt werden können, wobei - wie eingängs erwähnt - gerade diese Teile während des Arbeitseinsatzes der Werkzeuge einer starken Beanspruchung unterliegen.

Um die durch die Ausgestaltung der erfindungsgemässen Werkzeuge geschaffenen Vorteile vollumfänglich ausnutzen zu können, wird weiterhin vorgeschlagen, den Werkzeughalter zweckmässigerweise mit mindestens zwei Drehmitnehmer zu versehen. Dabei besteht die Möglichkeit, dass entweder in Umfangsrichtung stärker dimensionierte Drehmitnehmer mit den Drehmitnahmenuten bzw. -flächen zusammenwirken oder in ein und dieselbe Drehmitnahmenut bzw. -fläche mindestens zwei Drehmitnehmer eingreifen. Bei asymmetrisch ausgebildeten Werkzeugaufnahmen kann dank der erfindungsgemäss vorgeschlagenen Ausgestaltung der Werkzeuge auch ein diametral versetztes Einsetzen in die Werkzeugaufnahme erfolgen. Darüber hinaus besteht die Möglichkeit, dass in die gegebenenfalls dritte Drehmitnahmenut bzw. -fläche ein der Drehmomentübertragung dienendes Verriegelungselement eingreift oder dieses Verriegelungselement durch einen weiteren Drehmitnehmer ersetzt ist.

Die Erfindung wird nachstehend, anhand der sie beispielsweise wiedergebenden Zeichnung, näher erläutert. Es zeigen:
- Fig. 1: eine Ansicht des Einspannschaftes eines Werkzeuges gemäss Erfindung;
- Fig. 2: einen Schnitt durch den Einspannschaft der Fig. 1 entsprechend Linie II-II;
- Fig. 3: einen Schnitt durch eine schematisch dargestellte Werkzeugaufnahme mit Einspannschaft entsprechend Linie II-II der Fig. 1.

Alle drei Figuren zeigen einen Einspannschaft 2 eines Werkzeuges 1. Wie insbesondere die Fig. 1 ferner zeigt, weist der Einspannschaft 2 drei Drehmitnahmenuten bzw. -flächen 3, 4, 5 auf. Diese Drehmitnahmenuten bzw. -flächen 3, 4, 5 sind - wie insbesondere Fig. 2 zeigt - zum freien Ende des Einspannschaftes 2 hin offen. Während die Drehmitnahmenuten bzw. -flächen 4, 5 einen tangential verlaufenden Grund aufweisen, ist der Grund der Drehmitnahmenut bzw. -fläche 3 konvex gewölbt. Darüber hinaus weisen die Drehmitnahmenuten bzw. -flächen 3, 5 im wesentlichen radial verlaufende Schultern auf.

Der Einspannschaft 2 weist im gezeigten Beispiel ferner eine Verriegelungsnut bzw. -fläche 6 auf, welche wie insbesondere Fig. 2 zeigt, beidseitig geschlossen ist. Im gezeigten Beispiel ist der Grund dieser Verriegelungsnut bzw. -fläche 6 konkav gewölbt.

Die in Fig. 3 schematisch im Schnitt dargestellte Werkzeugaufnahme weist eine Führung 7, eine Betätigungshülse 8 sowie einen die Betätigungshülse umgebenden Käfig 9 auf. Durch Versetzen der Betätigungshülse 8, entweder axial oder in Umfangsrichtung, sind im gezeigten Beispiel nicht dargestellte Ausnehmungen in die Radialprojektion von Verriegelungselementen 10 bringbar, so dass diese Verriegelungselemente 10 radial ausweichen können. Dies führt dazu, dass die Verriegelungselemente 10 ausser Eingriff sowohl der Drehmitnahmenut bzw. -fläche 5 als auch der Verriegelungsnut bzw. -fläche 6 gerät. Dadurch wird der Einspannschaft 2 freigegeben, so dass das Werkzeug 1 aus der Führung 7 entfernt werden kann.

Wie die Fig. 3 ferner zeigt, weist die Führung 7 Drehmitnehmer 7a, 7b auf. Diese Drehmitnehmer 7a, 7b wirken mit den Drehmitnahmenuten bzw. -flächen 3, 4 zusammen, so dass ein Drehmoment auf das Werkzeug 1 übertragen werden kann. Wie das gezeigte Beispiel andeutet, ist eine absolut formschlüssige Anpassung zwischen Drehmitnehmer 7b und Drehmitnahmenut bzw. -fläche 4 nicht unbedingt erforderlich, so dass beim Einsatz des Werkzeuges 1 eine gewisse Wahlfreiheit bezüglich unterschiedlich ausgebildeter Werkzeugaufnahmen besteht. Selbst bei einer nicht absolut formschlüssigen Abstimmung von Drehmitnehmer 7b und Drehmitnahmenut bzw. -fläche 4 - wie im gezeigten Beispiel - erfolgt eine noch akzeptable Uebertragung des Drehmomentes. Im gezeigten Beispiel kommt zudem einer der Verriegelungskörper 10 mit der weiteren Drehmitnahmenut bzw. -fläche 5 in Eingriff, so dass auch dadurch ein gewisser Anteil an Drehmoment übertragen wird.

## Patentansprüche

1. Werkzeug und Werkzeugaufnahme für dem Meisseln und Schlagbohren dienende Handwerkzeuggeräte, wobei die Werkzeugaufnahme Drehmitnehmer (7a, 7b) und radial verschiebbare Verriegelungskörper (10) aufweist und das Werkzeug mit einem Einspannschaft (2) versehen ist, der mindestens zwei zum freien Ende hin offene Drehmitnahmenuten bzw. -flächen (3, 4, 5) und mindestens eine beidseitig geschlossene Verriegelungsnut bzw. -fläche (6) aufweist und wobei die Drehmitnahmenuten bzw. -flächen (3, 4, 5) einander im wesentlichen gegenüberliegen und gegenüber den Verriegelungsnuten bzw. -flächen (6) zur Umfangsfläche des Einspannschaftes (2) hin eine grössere Öffnungsfläche aufweisen und über die Umfangsfläche des Einspannschaftes (2) insgesamt vier Verriegelungs- und Drehmitnahmenuten bzw. -flächen (3, 4, 5, 6) vorgesehen sind, **dadurch gekennzeichnet**, dass alle Verriegelungs- und Drehmitnahmenuten bzw. -flächen (3, 4, 5, 6) untereinander jeweils unterschiedliche Öffnungsflächen aufweisen und die Nuten bzw. Flächen (5, 6) mit den kleinsten, untereinander jeweils unterschiedlichen Öffnungsflächen einander im wesentlichen gegenüberliegen.

2. Werkzeug nach Anspruch 1, dadurch gekennzeichnet, dass die in Umfangsrichtung des Einspannschaftes (2) gemessene Erstreckung der grössten Oeffnungsflächen etwa das 1,5- bis 2,5-fache der entsprechenden Erstreckung der kleinsten Oeffnungsflächen beträgt.

3. Werkzeug nach Anspruch 1 oder 2, dadurch gekennzeichnet, dass mindestens eine Drehmitnahmenut bzw. -fläche (3) im Querschnitt im wesentlichen kreisringsektorförmig ausgebildet ist.

4. Werkzeug nach einem der Ansprüche 1 bis 3, dadurch gekennzeichnet, dass mindestens eine Drehmitnahmenut bzw. - fläche (4) im Querschnitt im wesentlichen kreisabschnittförmig ausgebildet ist.

5. Werkzeug nach einem der Ansprüche 1 bis 4, dadurch gekennzeichnet, dass der Grund zumindest bei einem Teil der Verriegelungs- und Drehmitnahmenuten bzw. -flächen (6) konkav gewölbt ist.

6. Werkzeug nach einem der Ansprüche 1 bis 4, dadurch gekennzeichnet, dass der Grund zumindest bei einem Teil der Verriegelungs- und Drehmitnahmenuten bzw. -flächen (3) konvex gewölbt ist.

7. Werkzeug nach Anspruch 5 oder 6, dadurch gekennzeichnet, dass der Grund zumindest einer Verriegelungsnut bzw. - fläche (6) konkav gewölbt und der Grund zumindest einer Drehmitnahmenut bzw. -fläche (3) konvex gewölbt ist.

8. Werkzeug nach einem der Ansprüche 1 bis 4, dadurch gekennzeichnet, dass der Grund zumindest bei einem Teil der Verriegelungs- und Drehmitnahmenuten bzw. -flächen (4, 5) tangential verläuft.

9. Werkzeug nach einem der Ansprüche 1 bis 8, dadurch gekennzeichnet, dass zumindest bei einem Teil der Drehmitnahmenuten bzw. -flächen (3, 4, 5) in Umfangsrichtung gesehen durchgehende Uebertragungsflächen vorgesehen sind.

10. Werkzeug nach einem der Ansprüche 1 bis 9, dadurch gekennzeichnet, dass nur eine Verriegelungsnut bzw. - fläche (6) vorgesehen ist.

## Claims

1. Tool and tool holder for handtools used for chiselling and impact drilling, the tool holder having rotary drivers (7a, 7b) and radially displaceable locking bodies (10) and the tool being provided with a clamping shank (2) which has at least two rotary driving grooves or faces (3, 4, 5), which are open towards the free end, and at least one locking groove or face (6), which is closed on both sides, and the rotary driving grooves or faces (3, 4, 5) being essentially mutually opposite and having a larger opening area towards the circumferential face of the clamping shank (2) compared with the locking grooves or faces (6), and a total of four locking and rotary driving grooves or faces (3, 4, 5, 6) being provided over the circumferential face of the clamping shank (2), characterized in that all the locking and rotary driving grooves or faces (3, 4, 5, 6) each have different opening areas with respect to one another and the grooves or faces (5, 6) having the smallest opening areas, which are in each case different from one another, are essentially mutually opposite.

2. Tool according to Claim 1, characterized in that the extent of the largest opening areas, measured in the circumferential direction of the clamping shank (2), is approximately 1.5 to 2.5 times the corresponding extent of the smallest opening areas.

3. Tool according to Claim 1 or 2, characterized in that the cross-section of at least one rotary driving groove or face (3) is designed essentially in the form of a sector of a circular ring.

4. Tool according to one of Claims 1 to 3, characterized in that the cross-section of at least one rotary driving groove or face (4) is designed essentially in the form of a segment of a circle.

5. Tool according to one of Claims 1 to 4, characterized in that the base is concavely curved at least at some of the locking and rotary driving grooves or faces (6).

6. Tool according to one of Claims 1 to 4, characterized in that the base is convexly curved at least at some of the locking and rotary driving grooves or faces (3).

7. Tool according to Claim 5 or 6, characterized in that the base of at least one locking groove or face (6) is concavely curved and the base of at least one rotary driving groove or face (3) is convexly curved.

8. Tool according to one of Claims 1 to 4, characterized in that the base at least at some of the locking and rotary driving grooves or faces (4, 5) runs tangentially.

9. Tool according to one of Claims 1 to 8, characterized in that at least at some of the rotary driving grooves or faces (3, 4, 5) continuous transmission faces, viewed in the circumferential direction, are provided.

10. Tool according to one of Claims 1 to 9, characterized in that only one locking groove or face (6) is provided.

## Revendications

1. Outil et porte-outil pour des outils à main servant au burinage et au perçage à percussion, le porte-outil comprenant des tocs d'entraînement (7a, 7b) et des corps de verrouillage (10) déplaçables dans le sens radial, et l'outil étant muni d'une tige de serrage (2) qui comporte au moins deux rainures et respectivement surfaces d'entraînement en rotation (3, 4, 5) ouvertes en direction de l'extrémité libre, et au moins une rainure ou surface de verrouillage (6) fermée des deux côtés, et les rainures ou surfaces d'entraînement en rotation (3, 4, 5) étant placées sensiblement en face les uns des autres et présentant en face des rainures ou surfaces de verrouillage (6), en direction de la surface circonférentielle de la tige de serrage (2), une surface d'ouverture plus grande, et quatre rainures ou surfaces de verrouillage et d'entraînement en rotation (3, 4, 5, 6) au total étant prévues sur la surface circonférentielle de la tige de serrage (2), caractérisés en ce que toutes les rainures ou surfaces de verrouillage et d'entraînement en rotation (3, 4, 5, 6) présentent à chaque fois des sufaces d'ouverture différentes, et que les rainures et respectivement surfaces (5, 6) sont disposées sensiblement en face les unes des autres avec les plus petites surfaces d'ouverture respectivement différentes.

2. Outil selon la revendication 1, caractérisé en ce que l'extension de la plus grande surface d'ouverture mesurée dans le sens circonférentiel de la tige de serrage (2) est égale à 1,5 à 2,5 fois l'extension correspondante de la plus petite surface d'ouverture.

3. Outil selon la revendication 1 ou 2, caractérisé en ce qu'au moins une rainure ou surface d'entraînement en rotation (3) présente une section transversale sensiblement en forme de segment de cercle.

4. Outil selon l'une des revendications 1 à 3, caractérisé en ce qu'au moins une rainure ou surface d'entraînement en rotation (4) présente une section transversale sensiblement en forme de segment de cercle.

5. Outil selon l'une des revendications 1 à 4, caractérisé en ce que le fond d'au moins une partie des rainures ou surfaces de verrouillage et d'entraînement en rotation (6) présente une courbure concave.

6. Outil selon l'une des revendications 1 à 4, caractérisé en ce que le fond d'au moins une partie des rainures ou surfaces de verrouillage et d'entraînement en rotation (3) présente une courbure convexe.

7. Outil selon la revendication 5 ou 6, caractérisé en ce que le fond d'au moins une rainure ou surface de verrouillage (6) présente une courbure concave et que le fond d'au moins une rainure ou surface d'entraînement en rotation (3) présente une courbure convexe.

8. Outil selon l'une des revendications 1 à 4, caractérisé en ce que le fond d'au moins une partie des rainures ou surfaces de verrouillage et d'entraînement en rotation (4, 5) s'étend dans le sens tangentiel.

9. Outil selon l'une des revendications 1 à 8, caractérisé en ce qu'il comprend au moins pour une partie des rainures ou surfaces d'entraînement en rotation (3, 4, 5) des surfaces de transmission continues vu dans le sens circonférentiel.

10. Outil selon l'une des revendications 1 à 9, caractérisé en ce qu'il ne comprend qu'une seule rainure ou surface de verrouillage (6).
